# EUROPÄISCHE PATENTSCHRIFT

(11) **EP 0 929 739 B1**
(45) Veröffentlichungstag und Bekanntmachung des Hinweises auf die Patenterteilung: **05.12.2001**
(21) Anmeldenummer: 97944887.5
(22) Anmeldetag: 17.09.1997
(51) Int. Cl.: F01N 3/28, B01D 53/94, B01J 35/04

(54) **WABENKÖRPER MIT VERRINGERTER WÄRMELEITFÄHIGKEIT IM EINTRITTS- UND AUSTRITTSBEREICH**
HONEYCOMB BODY WITH REDUCED HEAT CONDUCTIVITY IN INFLOW AND OUTFLOW AREAS
CORPS EN NID D'ABEILLES PRESENTANT UNE CONDUCTIBILITE THERMIQUE REDUITE DANS LA ZONE D'ENTREE ET DANS LA ZONE DE SORTIE

(30) Priorität: 26.09.1996 DE 19639633
(43) Veröffentlichungstag der Anmeldung: 21.07.1999
(73) Patentinhaber: Emitec Gesellschaft für Emissionstechnologie mbH, 53797 Lohmar (DE)
(72) Erfinder: BRÜCK, Rolf, D-51429 Bergisch Gladbach (DE); DIEWALD, Robert, D-53721 Siegburg (DE)
(74) Vertreter: Kahlhöfer, Hermann, Dipl.-Phys.
(86) Internationale Anmeldenummer: EP9705096
(87) Internationale Veröffentlichungsnummer: WO9813590

(56) Entgegenhaltungen:
- EP-A- 0 705 962
- WO-A-96/09892
- DE-A- 2 549 255
- DE-A- 3 822 944
- DE-A- 4 437 718
- US-A- 5 549 873

## Beschreibung

Der Gegenstand der Erfindung bezieht sich auf einen von einem Fluid durchströmbaren Wabenkörper, insbesondere für einen Abgaskatalysator, der einen Eintrittsbereich und einen Austrittsbereich aufweist. Der Eintrittsbereich und der Austrittsbereich sind durch für ein Fluid durchströmbare Kanäle miteinander verbunden, wobei innerhalb des Wabenkörpers mindestens ein Abschnitt verringerter Wärmeleitfähigheit ausgebildet ist. Ein derartiger Wabenkörper ist aus der US-A-5 549 873 bekannt.

Durch die WO 90/03220 sind von einen Fluid durchströmbare Wabenkörper bekannt, die unterschiedlichster Querschnittsformen sein können. Zur Reduktion der Schadstoffkomponenten im Abgasstrom eines Abgassystems ist es notwendig, daß der Wabenkörper sich auf einer zur katalytischen Umsetzung der Schadstoffe genügend hohen Temperatur befindet. Um ein möglichst rasches Anspringverhalten des Katalysators zu erreichen, ist bereits durch die WO 89/10471 vorgeschlagen worden, den Wabenkörper elektrisch zu beheizen. Durch die elektrische Beheizung eines solchen Wabenkörpers wird der Ausstoß der in der Kaltstartphase einer Verbrennungskraftmaschine entstehenden Schadstoffe des Abgases verringert. Bei einem Kurzstreckenbetrieb eines Kraftfahrzeuges mit mehr oder weniger langen Pausen zwischen den einzelnen Fahrzyklen kühlt sich die Verbrennungskraftmaschine sowie das gesamte Abgassystem ab. Eine solche Abkühlung des Abgassystems, insbesondere des Wabenkörpers, führt dazu, daß der Wabenkörper immer wieder elektrisch beheizt werden muß. Dies führt unter Umständen dazu, daß die Energiequelle, eine Batterie eines Kraftfahrzeuges, stark belastet wird. Bei einem Kurzstreckenbetrieb kann daher nicht sichergestellt werden, daß die Batterie immer wieder ausreichend aufgeladen wird.

Um den zum Beheizen des Wabenkorpers notwendigen Energiebedarf zu verringern, ist daher bereits vorgeschlagen worden, den Wabenkörper mit einer thermischen Isolierung zu versehen. So ist beispielsweise durch die WO 90/04087 ein Wabenkörper mit einer thermischen Isolierung bekannt, die in Form eines Doppelmantelsystems ausgebildet ist. Das Doppelmantelsystem umfaßt ein inneres Mantelrohr, das im Abstand zu einem äußeren Mantelrohr in diesem angeordnet ist. Der zwischen dem inneren und dem äußeren Mantelrohr entstehende Zwischenraum wirkt als eine thermische Isolierung. Hierdurch wird eine Verringerung der Wärmeabgabe durch die Mantelfläche des Wabenkörpers erzielt.

Zur Verringerung der Wämreleitfähigkeit ist aus der US-5,549,873 bereits ein Wabenkörper bekannt, welcher einen Zwischenbereich mit erheblich verringerter Wärmeleitung aufweist. Dieser Zwischenbereich wird durch Ausnehmungen oder Ausstanzungen gewonnen, die in den Blechen des Wabenkörpers vorgesehen sind. Der Bereich vor den Ausnehmungen dient praktisch als Vorkatalysator, d. h. dieser Teilbereich des Wabenkörpers bildet eine unmittelbar nach dem Kaltstart der Maschine rasch aufheizbare Masse, während der Trägerkörper im Bereich des Hauptkatalysators eine wesentlich größere Anzahl von Strömungswegen bildet, so daß dort auch eine kürzere aktive Katalysatorfläche zur Verfügung gestellt wird.

Der vorliegenden Erfindung liegt die Aufgabe zugrunde, den von einem Fluid durchströmbaren Wabenkörper so weiterzubilden, daß die Wärmeverluste des Wabenkörpers weiter verringert werden.

Diese Aufgabe wird erfindungsgemäß durch von einem Fluid durchströmbaren Wabenkörper mit den Merkmalen des Anspruchs 1 gelöst. Vorteilhafte Weiterbildungen und Ausgestaltungen des Wabenkörpers sind Gegenstand der Unteransprüche.

Der erfindungsgemäße Wabenkörper zeichnet sich dadurch aus, daß dieser wenigstens in der Nähe des Eintritts- und des Austrittsbereichs einen Abschnitt verringerter Wärmeleitfähigkeit aufweist. Überraschenderweise hat es sich gezeigt, daß bei Wabenkörpern, insbesondere für einen Abgaskatalysator, die stirnseitigen Wärmeverluste durch Wärmeleitung an die mit dem Wabenkörper verbundenen Komponenten eines Abgassystems, sowie durch Konvektion des sich im Abgassystem befindenden Abgases, einen erheblichen Beitrag zu den gesamten Wärmeverlusten leisten. Zur Vermeidung dieser, insbesondere stirnseitigen Wärmeverluste, wird der erfindungsgemäße Wabenkörper vorgeschlagen. Dadurch, daß in der Nähe des Eintritts- und des Austrittsbereichs jeweils ein Abschnitt verringerter Wärmeleitfähigkeit ausgebildet ist, wird eine weitgehend thermische Entkopplung des Wabenkörpers von benachbarten Bauteilen eines Abgassystems erzielt. Der Abschnitt, welcher eine verringerte Wärmeleitfähigkeit aufweist, erstreckt sich wenigstens teilweise in den Wabenkörper hinein.

Dadurch, daß der Wabenkörper in der Nähe des Eintritts- und des Austrittsbereichs jeweils einen Abschnitt verringerter Wärmeleitfähigkeit aufweist, werden die Wärmeverluste des mittleren Abschnitts verringert, wodurch der zwischen dem Eintritts- und Austrittsbereich liegende Abschnitt des Wabenkörpers über einen längeren Zeitraum auf einer höheren Temperatur liegt als dies bei den bekannten Wabenkörpern der Fall ist. Hierdurch wird eine verbesserte Reinigungswirkung eines Abgases nach einem Wiederstart erreicht, da der Wabenkörper zwischen dem Eintritts- und dem Austrittsbereich auf einem höheren Temperaturniveau liegt. Der Abschnitt zwischen dem Eintritts- und dem Austrittsbereich erwärmt sich folglich wesentlich schneller, wodurch auch die zur katalytischen Umsetzung notwendige Temperatur rascher erreicht wird.

Bevorzugt ist eine Ausgestaltung des Wabenkörpers, bei der sich der Abschnitt der verringerten Wärmeleitfähigkeit über den gesamten Querschnitt des Wabenkörpers erstreckt. Eine Verringerung der Wärmeleitfähigkeit des Wabenkörpers kann dadurch erzielt werden, daß die Wandung wenigstens einer seiner Kanäle mindestens teilweise mit verringerter Wanddicke ausgebildet ist. Hierdurch wird der Querschnitt in Wärmetransportrichtung verringert.

Nach einer weiteren vorteilhaften Ausgestaltung des Wabenkörpers wird vorgeschlagen, daß der Abschnitt der verringerten Wärmeleitfähigkeit dadurch gebildet wird, daß die Wandung wenigstens einer der Kanäle mindestens eine Ausnehmung aufweist. Bei einer solchen Ausgestaltung des Wabenkörpers wird der zum Wärmetransport zur Verfügung gestellte Querschnitt des Wabenkörpers verringert. Es ist jedoch zu beachten, daß durch Ausbildung der Ausnehmungen in der Wandung der Kanäle die Festigkeit des Wabenkörpers beeinträchtigt werden kann. Eine solche Beeinträchtigung der Festigkeit des Wabenkörpers tritt nicht ein, wenn der Abschnitt, ohne Ausnehmungen, jedoch aus einem wärmeisolierendem Werkstoff besteht.

Die Ausbildung von Ausnehmungen in einem Wabenkörper kann vor, während oder nach dem Herstellungsvorgang des Wabenkörpers erfolgen. Wird der Wabenkörper durch gewickelte und/oder geschichtete Lagen wenigstens teilweise strukturierter Bleche gebildet, so ist die Ausbildung der Ausnehmungen vor dem Wickeln oder Schichten der Lagen der Bleche vorzunehmen.

Ein von einem Fluid durchströmbarer Wabenkörper, der in der Nähe des Eintritts- und des Austrittsbereiches jeweils einen Abschnitt verringerter Wärmeleitfähigkeit aufweist, ist besonderes als Wabenkörper für einen Abgaskatalysator geeignet, und bevorzugt in einem Mantelrohr angeordnet, wobei das Mantelrohr in der Nähe des Eintritts- und des Austrittsbereichs einen Abschnitt verringerter Wärmeleitfähigkeit aufweist. Hierzu wird vorgeschlagen, daß der Abschnitt durch Ausnehmungen im Mantelrohr gebildet ist. Bei den Ausnehmungen im Mantelrohr bzw. in dem Wabenkörper, kann es sich um Perforationen handeln. Der Abschnitt der verringerten Wärmeleitfähigkeit ist vorzugsweise fluchtend angeordnet. Der bereits vorstehend dargelegte Zusammenhang zwischen der körperlichen Ausgestaltung des Wabenkörpers und dem Erreichen einer zur katalytischen Umsetzung eines Abgases notwendigen Temperatur nach einem Wiederstart einer Verbrennungskraftmaschine wird noch weiter verstärkt, wenn das Mantelrohr, in dem der Wabenkörper angeordnet ist, im Eintritts- und Austrittsbereich jeweils einen Abschnitt verringerter Wärmeleitfähigkeit aufweist. Hierdurch wird erreicht, daß die Wärmeleitung vom Mantelrohr zu benachbarten Bauteilen eines Abgassystems signifikant verringert wird.

Weitere Vorteile der Erfindung werden anhand der in der Zeichnung dargestellten Ausführungsbeispiele erläutert. Es zeigen:
- Figur 1: schematisch ein erstes Ausführungsbeispiel eines Wabenkörpers und
- Figur 2: schematisch ein zweites Ausführungsbeispiel eines Wabenkörpers in einem Abgassystem.

Figur 1 zeigt einen von einem Fluid durchströmbaren Wabenkörper 1. Der Wabenkörper 1 hat einen Eintrittsbereich 2 und einen Austrittsbereich 3. Der Eintrittsbereich 2 und der Austrittsbereich 3 sind durch für ein Fluid durchströmbare Kanäle 4 miteinander verbunden. Der Wabenkörper 1 ist in einem Mantelrohr 5 angeordnet. In der Nähe des Eintrittsbereichs 2 ist im Wabenkörper 1 ein Abschnitt 6 mit verringerter Wärmeleitfähigkeit ausgebildet. Der Abschnitt 6 ist durch Ausnehmungen 7 gebildet. Die Ausnehmungen 7 sind in der Wandung 8 der Kanäle 4 ausgebildet und erstrecken sich wenigstens teilweise quer zur Strömungsrichtung des Fluids F. In der Nähe des Austrittsbereichs 3 sind Ausnehmungen 9 ausgebildet, die einen Abschnitt 10 einer verringerten Wärmeleitfähigkeit bilden. Die Ausnehmungen 9 sind in der Wandung 8 der Kanäle 4 eingebracht. Auch der Mantel 5 weist einen Abschnitt 11 und einen Abschnitt 12 verringerter Wärmeleitfähigkeit im Eintritts- bzw. Austrittsbereich 2, 3 des Wabenkörpers 1 auf. Die Abschnitte 11, 12 sind durch Ausnehmungen 13 bzw. 14 gebildet. In dem in der Figur 1 dargestellten Ausführungsbeispiel sind die Ausnehmungen 7, 9, 13 bzw. 14 der Abschnitte 6, 10, 11 bzw. 12 langlochförmig ausgestaltet. Sie sind sowohl im Mantelrohr 5 als auch im Wabenkörper 1 gleich ausgebildet.

Alternativ können die Ausnehmungen 13, 14 einen kreisförmigen Querschnitt aufweisen, wie dies die Figur 2 zeigt. Die Ausnehmungen 13, 14 sind vorzugsweise 5 bis 15 mm hinter der jeweiligen Stirnfläche 2, 3 des Wabenkörpers in einer Ebene ausgebildet. Die Figur 2 zeigt die Anordnung eines Wabenkörpers 1 in einem Abgassystem einer Verbrennungskraftmaschine. Der Wabenkörper 1 weist ein Mantelrohr 5 auf, welches in der Nähe des Eintrittsbereichs 2 Ausnehmungen 13 und in der Nähe des Austrittsbereichs 3 Ausnehmungen 14 aufweist. Der Mantel 5 des Wabenkörpers 1 ist von einem Isoliermaterial 15 umgeben. Dieses Isoliermaterial 15 ist von einem äußeren Mantelrohr 16 umgeben. Vor dem Eintrittsbereich 2 ist ein Diffusor 17 ausgebildet, der mit dem äußeren Mantelrohr 16 verbunden ist. Am Austrittsbereich 3 ist ein Konfusor 18 ausgebildet, der mit dem äußeren Mantelrohr 16 verbunden ist. Durch die Abschnitte 11 bzw. 12 des äußeren Mantelrohrs 5 und ebenfalls durch die Abschnitte 6 bzw. 10 des Wabenkörpers 1, der vorzugsweise aus geschichteten oder gewickelten Blechen besteht, wird die Wärmeabgabe aus dem Zentrum des Wabenkörpers 1 zum Konfusor 18 bzw. Diffusor 17 bzw. in die davor bestehenden Gasräume verringert. Hierdurch erzielt man eine im wesentlichen heiße "Zelle", die von der thermischen Isolierung 15 sowie die Abschnitte 6, 10, 11 bzw. 12 verringerter Wärmeleitfähigkeit begrenzt ist. Hierdurch wird eine energetisch günstigere Ausgestaltung eines Abgasreinigungssystems erzielt.

### Bezugszeichenliste

- 1: Wabenkörper
- 2: Eintrittsbereich
- 3: Austrittsbereich
- 4: Kanal
- 5: Mantelrohr
- 6: Abschnitt
- 7: Ausnehmung
- 8: Wandung
- 9: Ausnehmung
- 10: Abschnitt
- 11,12: Abschnitt
- 13,14: Ausnehmung
- 15: Isolierung
- 16: äußeres Mantelrohr
- 17: Diffusor
- 18: Konfusor

- F: Strömungsrichtung des Fluids

## Patentansprüche

1. Von einem Fluid durchströmbarer Wabenkörper (1), insbesondere für einen Abgaskatalysator, mit einem Eintrittsbereich (2), der durch für ein Fluid durchströmbare Kanäle (4) mit einem Austrittsbereich (3) verbunden ist, wobei innerhalb des Wabenkörpers mindestens ein Abschnitt verringerter Wärmeleitfähigkeit ausgebildet ist, **dadurch gekennzeichnet, daß** innerhalb des Wabenkörpers (1) in der Nähe des Eintritts- und des Austrittsbereichs (2, 3) jeweils ein Abschnitt (6, 10) verringerter Wärmeleitfähigkeit ausgebildet ist.

2. Wabenkörper nach Anspruch 1, **dadurch gekennzeichnet, daß** der Abschnitt (6, 10) der verringerter Wärmeleitfähigkeit sich über den gesamten Querschnitt des Wabenkörpers (1) erstreckt.

3. Wabenkörper nach Anspruch 1 oder 2, **dadurch gekennzeichnet, daß** in dem Abschnitt (6, 10) die Wandung (8) wenigstens einiger Kanäle (4) mindestens teilweise mit verringerter Wanddicke ausgebildet ist.

4. Wabenkörper nach Anspruch 1, 2 oder 3, **dadurch gekennzeichnet, daß** in dem Abschnitt (6, 10) die Wandung (8) wenigstens einiger der Kanäle (4) mindestens eine Ausnehmung (7, 9) aufweist.

5. Wabenkörper nach einem der Ansprüche 1 bis 4, **dadurch gekennzeichnet, daß** der Abschnitt (6, 10) aus einem wärmeisolierendem Werkstoff besteht.

6. Wabenkörper nach einem der Ansprüche 1 bis 5, **dadurch gekennzeichnet, daß** der Wabenkörper durch gewickelte und/oder geschichtete Lagen wenigstens teilweise strukturierter Bleche gebildet ist.

7. Wabenkörper nach einem der Ansprüche 1 bis 6, **dadurch gekennzeichnet, daß** dieser in einem Mantelrohr (5) angeordnet ist, wobei das Mantelrohr (5) in der Nähe des Eintritts- und des Austrittsbereichts (2, 3) einen Abschnitt (11, 12) verringerter Warmeleitfähigkeit aufweist.

8. Wabenkörper nach Anspruch 7, **dadurch gekennzeichnet, daß** der Abschnitt (11, 12) im Mantelrohr (5) mit dem Abschnitt (6, 10) im Wabenkörper (1) fluchtet.

9. Wabenkörper nach Anspruch 7 oder 8, **dadurch gekennzeichnet, daß** der Abschnitt (11, 12) durch Ausnehmungen (13, 14) im Mantelrohr (5) gebildet ist.

## Claims

1. A honeycomb body (1) through which a fluid can flow, in particular for an exhaust gas catalytic converter, comprising an intake region (2) which is connected to an outlet region (3) by passages (4) through which a fluid can flow, wherein at least one portion of reduced thermal conductivity is provided within the honeycomb body, **characterised in that** a respective portion (6, 10) of reduced thermal conductivity is provided within the honeycomb body in the proximity of the intake and the outlet regions (2, 3).

2. A honeycomb body according to claim 1 **characterised in that** the portion (6, 10) of reduced thermal conductivity extends over the entire cross-section of the honeycomb body (1).

3. A honeycomb body according to claim 1 or claim 2 **characterised in that** in the portion (6, 10) the wall (8) of at least some passages (4) is at least partially of reduced wall thickness.

4. A honeycomb body according to claim 1, claim 2 or claim 3 **characterised in that** in the portion (6, 10) the wall (8) of at least some of the passages (4) has at least one opening (7, 9).

5. A honeycomb body according to one of claims 1 to 4 **characterised in that** the portion (6, 10) comprises a heat-insulating material.

6. A honeycomb body according to one of claims 1 to 5 **characterised in that** the honeycomb body is formed by wound and/or stratified layers of at least partially structured metal sheets.

7. A honeycomb body according to one of claims 1 to 6 **characterised in that** it is arranged in a tubular casing (5), wherein the tubular casing (5) has a portion (11, 12) of reduced thermal conductivity in the proximity of the intake and the outlet region (2, 3).

8. A honeycomb body according to claim 7 **characterised in that** the portion (11, 12) in the tubular casing (5) is aligned with the portion (6, 10) in the honeycomb body (1).

9. A honeycomb body according to claim 7 or claim 8 **characterised in that** the portion (11, 12) is formed by openings (13, 14) in the tubular casing (5).

## Revendications

1. Corps en nid d'abeilles (1) pouvant être traversé par un fluide, notamment pour un catalyseur de gaz d'échappement, avec une zone d'entrée (2) qui est reliée à une zone de sortie (3) à l'intermédiaire de canaux (4) lesquels canaux (4) peuvent être traversés par un fluide, à l'intérieur du corps en nid d'abeilles au moins une section étant réalisée qui présente une conductibilité thermique réduite, **caractérisé en ce que** respectivement une section (6, 10) de conductibilité thermique réduite est réalisée à l'intérieur du corps en nid d'abeilles (1) près de la zone d'entrée et de la zone de sortie (2, 3).

2. Corps en nid d'abeilles selon la revendication 1, **caractérisé en ce que** la section (6, 10) de conductibilité thermique réduite s'étend sur la totalité de la section transversale du corps en nid d'abeilles (1).

3. Corps en nid d'abeilles selon la revendication 1 ou 2, **caractérisé en ce que** dans la section (6, 10) la paroi (8) d'au moins quelques canaux (4) est réalisée au moins partiellement avec une épaisseur de paroi réduite.

4. Corps en nid d'abeilles selon la revendication 1, 2 ou 3, **caractérisé en ce que** dans la section (6, 10) la paroi (8) d'au moins quelques canaux (4) présente au moins un dégagement (7, 9).

5. Corps en nid d'abeilles selon l'une des revendications 1 à 4, **caractérisé en ce que** la section (6, 7) est constituée par un matériau à isolation thermique.

6. Corps en nid d'abeilles selon l'une des revendications 1 à 5, **caractérisé en ce que** le corps en nid d'abeilles est formé par des couches enroulées et/ou empilées de tôles au moins partiellement structurées

7. Corps en nid d'abeilles selon l'une des revendications 1 à 6, **caractérisé en ce que** celui-ci est agencé dans un tube d'enveloppe (5), le tube d'enveloppe (5) présentant une section (11, 12) de conductibilité thermique réduite près de la zone d'entrée et de la zone de sortie (2, 3).

8. Corps en nid d'abeilles selon la revendication 7, **caractérisé en ce que** la section (11, 12) dans le tube d'enveloppe (5) et la section (6, 10) dans le corps en nid d'abeilles sont alignées.

9. Corps en nid d'abeilles selon la revendication 7 ou 8, **caractérisé en ce que** la section (11, 12) est réalisée par des dégagements (13, 14) dans le tube d'enveloppe (5).
